# FASCICULE DE BREVET EUROPEEN

(11) **EP 3 570 381 B1**
(45) Date de publication et mention de la délivrance du brevet: **14.06.2023**
(21) Numéro de dépôt: 19174280.8
(22) Date de dépôt: 14.05.2019
(51) Int. Cl.: H01R 13/26, H01R 13/24, H01R 13/41

(54) **SUPPORT DE CONTACTS ÉLECTRIQUES POUR CONNECTEUR**
HALTERUNG VON ELEKTRISCHEN KONTAKTEN FÜR STECKVERBINDER
ELECTRICAL CONTACT SUPPORT FOR CONNECTOR

(30) Priorité: 18.05.2018 FR 1854147
(43) Date de publication de la demande: 20.11.2019
(73) Titulaire: Banks and Acquirers International Holding, 75015 Paris (FR)
(72) Inventeur: SOUBIRANE, Alain, 26500 BOURG-LES-VALENCES (FR); SOLEILHAVOUP, Olivier, 69007 LYON (FR); GRANDDIDIER, Yann, 07610 LEMPS (FR); ANDRE, Jérôme, 26800 MONTOISON (FR); GOULON, Maxime, 26300 CHATUZANGE-LE-GOUBET (FR)
(74) Mandataire: Vidon Brevets & Stratégie

(56) Documents cités:
- WO-A1-2013/184906
- US-A- 5 752 841
- US-A1- 2010 120 291
- US-A1- 2013 045 620
- US-A1- 2016 172 776

## Description

### 1. Domaine technique

La présente invention concerne un socle d'accueil d'un terminal de paiement électronique mobile comprenant un connecteur électrique.

### 2. Art Antérieur

Il est connu, et rappelé ici de façon simplifiée, qu'un terminal de paiement électronique mobile comprend un boîtier contenant, à l'intérieur de celui-ci, au moins une carte électronique reliée à divers composants périphériques assurant le fonctionnement du terminal. En général, une telle carte électronique est reliée à un clavier de saisie, un écran d'affichage, un lecteur de carte à puce ou magnétique... Habituellement, la carte électronique est située au moins en partie sous le clavier de saisie. D'autres composants périphériques, tels qu'une imprimante, un module de communication sans fil, etc., peuvent également être prévus.

En outre, l'alimentation électrique du terminal est assurée par une ou plusieurs batteries d'alimentation disposées à l'intérieur du boîtier.

Un tel terminal de paiement électronique mobile est habituellement fourni avec un socle d'accueil pouvant être relié à un ordinateur par le biais d'une liaison filaire, par exemple selon la norme USB, pour "Universal Serial Bus" en terminologie anglo-saxonne, ou RS232. Un tel socle permet notamment de fournir de l'énergie électrique au terminal, par exemple pour recharger ses batteries d'alimentation, et d'échanger des informations avec le terminal, par le biais de contacts présents sur le terminal et configurés pour coopérer avec des contacts complémentaires, dits contacts de réception, présents sur le socle.

Pour ce faire, les terminaux de paiement électronique comprennent plusieurs contacts destinés à coopérer avec des contacts de réception du socle, dont des contacts dits de puissance, utilisés pour recharger la ou les batteries du terminal de paiement électronique mobile et des contacts dits de données, utilisés pour échanger des informations avec le terminal de paiement électronique.

Ainsi, lorsque le terminal de paiement est correctement positionné sur son socle, les contacts du terminal de paiement viennent s'appuyer contre les contacts de réception du socle de manière à établir une liaison électrique entre le socle et le terminal de paiement.

Toutefois, lors de la connexion des contacts du terminal de paiement avec les contacts de réception du socle, il a été remarqué que des décharges électrostatiques peuvent se former pouvant entraîner un dysfonctionnement du terminal, à savoir, par exemple, des perturbations des signaux de données sensibles et, dans les cas les plus défavorables, des dégradations du terminal mobile.

Une solution pour s'affranchir de l'apparition de telles décharges électrostatiques consiste à connecter les signaux de puissance avant de connecter les signaux de données sensibles de manière à égaliser les potentiels électriques de chaque dispositif électrique (socle et terminal). Ainsi, le fonctionnement du terminal mobile n'est pas perturbé.

Pour ce faire, des techniques connues consistent à utiliser des contacts de puissance présentant des broches plus longues que celles des contacts de données afin de connecter les contacts de puissance en premier. Les documents US5752841, US20130045620 et US20160172776 illustrent des exemples d'une telle technique.

US20160172776 divulgue un socle d'accueil comprenant un connecteur électrique, ledit connecteur électrique comprenant une pluralité de contacts de puissance et de données et un support de contacts électriques, ledit support de contacts électriques comprend: des moyens de fixation d'une pluralité de contacts de puissance et de données audit support de contacts électriques, et des lumières ménagées dans au moins une face dudit support et destinées à la saillie de portions externes desdits contacts de puissance et de données respectivement.

Toutefois, quelque soit la technique retenue, celle-ci présente plusieurs inconvénients notamment de par la mise en oeuvre des contacts de puissance et de données qui présentent des structures différentes.

En effet, des telles techniques requièrent la fabrication de plusieurs références différentes de broches, ce qui augmente le temps et les coûts de fabrication d'un connecteur électrique comprenant de telles broches.

Par ailleurs, l'assemblage des contacts électriques sur le connecteur électrique est complexifié par la mise en oeuvre de différentes structures de broches.

Les documents US20100120291 et WO2013184906 divulguent des techniques alternatives permettant de connecter les signaux de puissance avant les signaux de données.

Il existe donc un besoin de fournir une technique permettant de s'affranchir de l'apparition de telles décharges électrostatiques de manière à garantir l'intégrité du terminal mobile à moindre coût.

Il existe également un besoin pour une telle solution pouvant être fabriquée aisément et rapidement.

Il existe en outre un besoin pour une telle technique qui soit peu encombrante et permette une intégration simplifiée notamment dans des socles d'accueil présentant des contraintes de dimensions importantes, par exemple de faibles tailles.

### 3. Résumé de l'invention

La revendication 1 divulgue un socle d'accueil d'un terminal de paiement électronique mobile comprenant un connecteur électrique selon l'invention.

La technique proposée se rapporte à un support de contacts électriques comprenant :
- des moyens de fixation d'une pluralité de contacts de puissance et de données au support, et
- des lumières ménagées dans au moins une face du support et destinées à la saillie de portions externes des contacts de puissance et de données respectivement.

Selon l'invention, le support de contacts électriques comprend des moyens de retenue de portions internes des contacts de puissance et de données respectivement, les moyens de retenue étant configurés pour définir au moins une première hauteur de saillie des portions externes des contacts de puissance au travers des lumières et au moins une deuxième hauteur de saillie des portions externes des contacts de données au travers des lumières, la première hauteur de saillie étant supérieure à la deuxième hauteur de saillie. En outre, les moyens de retenue sont situés, sur la face du support, à une extrémité des lumières opposée aux moyens de fixation.

La technique proposée permet, par la disposition de tels moyens de retenue directement sur le support de contacts électriques, de mettre en oeuvre des contacts de puissance et de données de structure identique (en particulier de longueur identique, contrairement à l'art antérieur) tout en assurant la connexion des signaux de puissance avant la connexion des signaux de données de manière à éviter l'apparition de décharges électrostatiques.

Par ailleurs, les moyens de retenue coopèrent ainsi avec les extrémités libres des contacts électriques, c'est-à-dire les extrémités non-solidarisées au support de contacts. Une telle configuration permet d'une part de s'assurer que ceux-ci ne se délogent pas des lumières, et donc d'assurer l'intégrité à long terme d'un connecteur électrique comprenant un tel support de contacts électriques, et d'autre part d'adapter la hauteur de saillie de la partie concernée des contacts électriques, de manière par exemple à faire ressortir plus certains contacts (de puissance par exemple) que d'autres (de données par exemple).

Selon un mode de réalisation particulier, les moyens de retenue sont ménagés dans l'épaisseur de la face du support.

Selon ce mode de réalisation, les moyens de retenue sont formés par le support de contacts électriques lui-même, via une mise en forme particulière du support de contacts électriques. Une telle configuration permet de minimiser les coûts, notamment en s'affranchissant de la mise en oeuvre d'une pièce supplémentaire par exemple. Selon un autre exemple, les moyens de retenue sont situés, sur la face du support, entre les lumières et les moyens de fixation.

Selon cet autre exemple, chaque moyen de retenu coopère avec une portion interne d'un contact, disposée entre la portion de fixation et la portion externe. Une telle configuration permet la mise en oeuvre de contacts électriques présentant une structure relativement simple. Plus précisément, il est possible de minimiser la longueur des contacts électriques de manière à permettre, par exemple, de réduire les coûts et de simplifier l'intégration dans des dispositifs présentant des contraintes importantes de dimensions.

Selon un mode de réalisation particulier, le support de contacts électriques comprend un nombre identique de moyens de retenue et de lumières.

Ce mode de réalisation permet une adaptation optimale en terme de hauteur de saillie, pour chaque contact, grâce à chaque moyen de retenue associé. Par ailleurs, une telle configuration permet d'agencer chaque moyen de retenue en fonction de la disposition des lumières, et donc des contacts électriques, sur le support de contacts électriques. Ainsi, il est possible de disposer les contacts électriques sur plusieurs rangées par exemple.

Selon un mode de réalisation particulier, les moyens de retenue définissant une deuxième hauteur de saillie sont situés entre deux moyens de retenue définissant une première hauteur de saillie.

Ce mode de réalisation permet donc une configuration où les contacts de signaux de puissance se trouvent de chaque côté des contacts de signaux de données, de façon à assurer de manière optimale la connexion des signaux de puissance avant les signaux de données.

De plus, la connexion des signaux de puissance avant les signaux de données est assurée même dans le cas où les contacts correspondants du terminal de paiement électronique ne seraient pas orientés tout à fait horizontalement. En effet, si le terminal de paiement électronique est posé « de travers », ce sont les contacts situés à l'une ou l'autre des extrémités des contacts qui se connectent d'abord, et donc dans ce cas au moins un contact de signal de puissance.

Selon l'invention, le support de contacts électriques comprend seize lumières.

Un tel support de contact trouve notamment une application dans les cas d'un socle d'accueil de terminal de paiement électronique mobile dépourvu d'intelligence, comme en Turquie par exemple. En effet, dans de tels cas il est nécessaire de prévoir un nombre de contacts suffisamment important pour permettant la transition de toutes les données utiles au fonctionnement du terminal de paiement électronique mobile, le socle n'assurant plus de rôle de traitement de ces données.

Selon un mode de réalisation particulier, le support de contacts électriques est réalisé en un matériau plastique.

Selon ce mode de réalisation, la mise en oeuvre d'un matériau plastique permet d'assurer l'isolation électrique entre les différents contacts destinés à être disposés à l'intérieur du support de contact. Par ailleurs, un matériau plastique peut être aisément façonné notamment pour la définition des moyens de retenue. La mise en oeuvre d'un tel matériau permet en outre de minimiser les coûts de fabrication.

La technique proposée se rapporte en outre à un connecteur électrique comprenant une pluralité de contacts de puissance et de données, de structure identique, et un support de contacts selon un quelconque mode de réalisation précédemment décrit.

Un tel connecteur électrique permettre la mise en oeuvre d'une unique structure de contacts électriques permet d'assurer la connexion des contacts de puissance avant la connexion des contacts de données, de manière à éviter l'apparition de décharges électrostatiques, à moindres coûts. En effet, l'unique référence de contacts électriques permet de réduire le temps ainsi que la complexité d'assemblage et de maintenance d'un tel connecteur électrique.

Selon un mode de réalisation particulier, les contacts de la pluralité sont des lames métalliques souples.

Selon ce mode de réalisation, la mise en oeuvre de telles lames permet aux contacts de puissance et de données d'être à une hauteur de saillie identique lorsque ceux-ci sont couplés avec des contacts électriques d'un dispositif complémentaire et/ou que le dispositif complémentaire prend appui sur la face de réception du support. Par ailleurs, de telles lames permettent le retour automatique des contacts de puissance et de données à leur hauteur de saillie respective, lorsqu'ils ne sont plus connectés avec les contacts électriques d'un dispositif complémentaire.

La technique proposée se rapporte par ailleurs à un socle d'accueil d'un terminal mobile comprenant un connecteur selon un quelconque mode de réalisation précédemment décrit.

Ainsi, la mise en oeuvre d'un tel connecteur électrique dans un socle d'accueil permet à celui-ci d'assurer la connexion des contacts de puissance avant la connexion des contacts de données, de manière à éviter l'apparition de décharges électrostatiques, à moindres coûts.

### 4. Dessins

D'autres caractéristiques et avantages de l'invention apparaîtront plus clairement à la lecture de la description suivante de plusieurs modes de réalisation particuliers, donnés à titre de simples exemples illustratifs et non limitatifs, et des dessins annexés, parmi lesquels :
- la figure 1 illustre un exemple de support de contacts électriques selon un premier mode de réalisation de l'invention ;
- la figure 2 illustre un exemple d'agencement de contacts électriques destinés à être disposés à l'intérieur du support de contacts électriques de la figure 1 ;
- les figures 3 à 5 sont différentes vues illustrant un exemple de connecteur électrique formé par l'assemblage du support de contacts électriques de la figure 1 et des contacts électriques de la figure 2 ;
- la figure 6 illustre un exemple de socle d'accueil d'un terminal de paiement comprenant un connecteur selon un mode de réalisation de l'invention ; et
- la figure 7 illustre un exemple de support de contacts électriques selon un autre exemple de l'invention.

### 5. Description

Par souci de clarté, de mêmes éléments ont été désignés par de mêmes références sur les différentes figures.

### 5.1. Principe général

Le principe général de la présente invention consiste à ce que le support de contacts électriques soit agencé de manière à permettre aux contacts de puissance de ressortir, via des lumières prévues à cet effet, plus que les contacts de données de manière à être connectés plus tôt avec les contacts électriques du dispositif correspondant. Pour ce faire, le support de contacts électriques comprend des moyens de retenue différents pour les contacts de puissance et les contacts de données. Plus précisément, les moyens de retenue du support sont configurés pour définir au moins une première hauteur de saillie des contacts de puissance au travers des lumières et au moins une deuxième hauteur de saillie des contacts de données au travers des lumières, la première hauteur de saillie étant supérieure à la deuxième hauteur de saillie.

Par ailleurs, un tel support de contacts électriques est destiné à supporter des contacts de puissance présentant une structure identique, et en particulier une longueur identique, aux contacts de données.

Ainsi, disposer de tels moyens de retenue directement sur le support de contacts électriques permet de mettre en oeuvre des contacts de puissance et de données de structure identique tout en assurant la connexion des signaux de puissance avant la connexion des signaux de données de manière à éviter l'apparition de décharges électrostatiques. Une telle configuration permet de minimiser les coûts de fabrication et d'assemblage d'un connecteur électrique présentant une telle fonctionnalité.

### 5.2. Description d'un mode de réalisation

La **figure 1** illustre un exemple de support de contacts électriques présentant des moyens de retenue des contacts électriques, les moyens de retenue étant configurés pour que les contacts de puissance présentent une hauteur de saillie supérieure à la hauteur de saillie des contacts de données conformément à un premier mode de réalisation de la technique proposée.

Le support de contacts électriques 1 est un élément de forme complexe comprenant des moyens de solidarisation 10 permettant de fixer le support de contacts électriques 1 à un dispositif (non visible, comme par exemple un socle d'accueil ou d'alimentation) par le biais d'éléments de solidarisation adéquats, tel des moyens d'encliquetage ou des vis par exemple.

Par ailleurs, le support de contacts électriques 1 comprend des moyens de fixation 11 d'une pluralité de contacts électriques, à savoir de puissance et de données, de manière à solidariser ceux-ci avec le support de contacts électriques 1. Par exemple, ces moyens de fixations consistent en une pluralité de petites lumières destinées à recevoir chacune une des extrémités d'un contact électrique.

Le support de contacts électriques 1 comprend en outre une pluralité de lumières 12 ménagées dans au moins une face 100 du support de contacts électriques 1, chaque lumière 12 étant destinée à recevoir une portion d'un contact électrique. Plus précisément, chaque lumière est configurée pour permettre à une portion d'un contact électrique de faire saillie depuis la face 100 et ainsi de pouvoir assurer la connexion avec les contacts électriques d'un dispositif complémentaire. Selon ce mode de réalisation, la partie des contacts électriques faisant saillie présente une forme sensiblement triangulaire de manière à ce que la portion faisant saillie ne corresponde pas à une extrémité d'un contact. Ceci permet au contact électrique d'être mieux maintenue dans le support.

Conformément à la technique proposée, le support de contacts électriques 1 comprend une pluralité de moyens de retenue (non visibles sur la figure 1) d'une portion des contacts électriques de manière à ce que les contacts de puissance présentent une hauteur de saillie supérieure à la hauteur de saillie des contacts de données.

Tel qu'illustré, le support de contacts électriques 1 est une pièce monobloc de forme complexe s'étendant selon un premier axe, dit axe longitudinal X. Par ailleurs, le support de contacts électriques 1 est une pièce symétrique par rapport à un plan perpendiculaire à l'axe longitudinal X, passant par un second axe Y.

Le support de contacts électriques 1 comprend une première face 100 et une deuxième face 110 s'étendant toutes deux selon l'axe longitudinal X.

La première face 100 est dite externe, car destinée à former partiellement la surface extérieure du dispositif (par exemple un socle d'accueil/d'alimentation) dans lequel le support de contacts électriques 1 est monté, et la deuxième face 110 est dite interne, car destinée à être masquée à l'intérieur du dispositif dans lequel le support de contacts électriques 1 est monté.

Ainsi, dans le mode de réalisation illustré, la deuxième face 110 est située au-dessous de la première face 100 et c'est sur cette face 110 que sont présents les moyens de fixation 11 décrits ci-dessus. Par ailleurs, la première face 100 est située à proximité d'une première extrémité latérale du support de contacts électriques 1 et la deuxième face 110 est située à proximité de la seconde extrémité latérale, opposée à la première extrémité latérale, du support de contacts électriques 1.

Selon ce mode de réalisation, les lumières 12 sont ménagées au travers de la première face 100 et destinées à recevoir des portions externes de contacts électriques.

Tel qu'illustré, les lumières 12 sont identiques, de forme allongée, sensiblement rectangulaire, et s'étendent transversalement à l'axe longitudinal X du support de contacts électriques 1. Les lumières 12 sont en outre agencées de manière à définir une unique rangée orientée selon l'axe longitudinal X du support de contacts électriques 1.

Le support de contacts électriques 1 comprend en outre des ouvertures 14, situées entre les lumières 12 et les moyens de fixation 11 et configurées pour permettre l'insertion de contacts électriques dans le support de contacts électriques 1.

Le support de contacts électriques 1 comprend en outre une cloison interne 15 disposée sous la première face 100 et reliant celle-ci à la deuxième face 110. La cloison interne 15 s'étend dans le plan de symétrie du support de contacts électriques 1. Une telle cloison 15 permet d'améliorer la tenue mécanique du support de contacts électriques 1 et permet de faciliter l'insertion, voire l'assemblage, des contacts électriques dans le support de contacts électriques 1.

La **figure 2** illustre un exemple de configuration d'une pluralité 200 des contacts électriques destinée à être disposée à l'intérieur d'un support de contacts électriques 1 selon un ou plusieurs modes de réalisation de la technique proposée.

La pluralité 200 de contacts électriques est constituée de plusieurs contacts de puissance 210, en l'occurrence deux (dont un pour la masse) selon ce mode de réalisation, et de plusieurs contacts de données 220.

Les contacts de puissance 210 sont utilisés pour véhiculer un premier signal électrique présentant une tension suffisamment élevée pour permettre le rechargement d'un terminal mobile par exemple. Les contacts de données 220 sont utilisés pour véhiculer des seconds signaux électriques présentant une tension plus faible que le premier signal et configurés pour permettre le transfert de données. Nonobstant de telles différences de signaux, les contacts électriques 200, c'est-à-dire les contacts de puissance 210 et les contacts de données 220, présentent une structure identique, et plus particulièrement une largeur et une longueur identiques. En d'autres termes, lorsque les contacts électriques ne sont pas assemblés dans un support de contacts électriques conforme à la technique proposée, il n'est pas possible de distinguer les contacts de puissance des contacts de données. Une telle configuration permet de minimiser le temps et les coûts de fabrication des contacts électriques 200.

Tel qu'illustré, les contacts électriques 200 comprennent deux contacts de puissance 210 et quatorze contacts de données 220.

Les contacts de puissance 210 et de données 220 sont par exemple des lames métalliques souples identiques configurées pour pouvoir être déformées, par application d'un effort de sollicitation sur celles-ci, et pour revenir dans leur position initiale respective, par effet ressort, lorsqu'aucun effort de sollicitation n'est appliqué.

Une telle déformation peut être réalisée par les moyens de retenue ménagés dans un support de contacts électrique conforme à la technique proposée. En effet, ceux-ci sont configurés pour appliquer un effort de sollicitation sur la portion interne des contacts de puissance et de données.

Plus précisément, selon ce mode de réalisation, chaque contact électrique, de puissance 210 et de données 220, comprend, respectivement :
- une première portion, dite portion de fixation 211, 221 respectivement, destinée à être fixée à des moyens de fixation 11 (décrits ci-dessus) ménagés sur un support de contacts conforme à la technique proposée ;
- une deuxième portion, dite portion externe 212, 222 respectivement, destinée à faire saillie dans une lumière 12 (décrite ci-dessus) correspondante ménagée sur un support de contacts conforme à la technique proposée ; et
- au moins une troisième portion, dite portion interne 213, 223 respectivement, destinée à être plaquée contre un des moyens de retenue ménagés sur un support de contacts conforme à la technique proposée.

Dans le mode de réalisation décrit, la portion de fixation 211, 221 est située à une première extrémité longitudinale des contacts électriques 210, 220 respectivement, la portion interne 213, 223 est située à la seconde extrémité longitudinale, opposée à la première extrémité longitudinale, des contacts électriques 210, 220 respectivement et la portion externe 212, 222 est située entre la portion de fixation 211, 221 et la portion interne 213, 223 respectivement.

Les portions de fixation 211, 221 des contacts de puissance 210 et de données 220 respectivement sont disposées sur une barrette 20, formant support, de manière à faciliter l'insertion et la fixation des contacts électriques 210, 220 à un support de contacts électriques conforme à la technique proposée.

Selon ce mode de réalisation, les contacts de données 220 sont disposés entre les contacts de puissance 210. En d'autres termes, les contacts de puissance se trouvent de chaque côté des contacts de données. Ainsi, la connexion des signaux de puissance avant les signaux de données est optimale, du fait de leur hauteur de saillie plus importante, même dans le cas où les contacts correspondants d'un terminal mobile ne seraient pas parfaitement alignés avec ceux du support de contacts au moment de la connexion du terminal sur son socle d'accueil par exemple.

Les **figures 3 à 5** illustrent un exemple de connecteur électrique 3 formé par l'assemblage d'une pluralité de contacts électriques 200 identiques (formés par exemple par des lames métalliques souples identiques), dans un support de contacts électriques 1 conforme à la technique proposée.

Selon ce mode de réalisation, le support de contacts électriques 1 comprend des premiers moyens de retenue 16 configurés pour définir une première hauteur de saillie h₁ des portions externes 212 des contacts de puissance 210 au travers des lumières 12 et des deuxièmes moyens de retenue 17 configurés pour définir une deuxième hauteur de saillie h₂ des portions externes 222 des contacts de données 220 au travers des lumières 12. Par ailleurs, les moyens de retenue 16, 17 sont configurés pour retenir les portions internes 213, 223 des contacts de puissance 210 et de données 220 respectivement.

En d'autres termes, les premiers moyens de retenue 16 sont configurés pour appliquer un premier effort de sollicitation sur les portions internes 213 des contacts de puissance 210, et permettre ainsi non seulement de retenir les portions internes 213 mais également de faire ressortir les portions externes 212 d'une première hauteur h₁ prédéterminée. De même, les deuxièmes moyens de retenue 17 sont configurés pour appliquer un deuxième effort de sollicitation sur les portions internes 223 des contacts de données 220, et permettre ainsi non seulement de retenir les portions internes 223 mais également de faire ressortir les portions externes 222 d'une deuxième hauteur h₂ prédéterminée. De tels efforts de sollicitation permettent en effet de déformer élastiquement les contacts électriques de manière à déterminer les hauteurs de saille h₁, h₂ des portions externes 212, 222 respectivement.

Par ailleurs, les moyens de retenue 16, 17 sont configurés pour que la première hauteur de saillie h₁ soit supérieure à deuxième hauteur de saillie h₂, de manière à permettre aux contacts de puissance 210 d'établir une liaison électrique avant les contacts de données 220. Une telle configuration permet donc d'éviter l'apparition de décharges électrostatique lors de la connexion de deux dispositifs électroniques présentant des potentiels électriques différents.

Dans le mode de réalisation illustré, les moyens de retenue 16, 17 sont ménagés dans l'épaisseur de la première face 100 du support de contacts électriques 1, c'est-à-dire formés de manière monobloc avec le support de contacts électriques. Ainsi, la technique proposée permet de s'affranchir de l'apparition des décharges électrostatiques à moindre coût du fait qu'aucune pièce supplémentaire n'est nécessaire.

Plus précisément, les premiers moyens de retenue 16 présentent une première épaisseur e₁ et les deuxième moyens de retenue 17 présentent une deuxième épaisseur e₂ supérieure à la première épaisseur e₁, tel qu'illustré a la figure 4. Une telle configuration permet de s'assurer que les portions externes 212 des contacts de puissance 210 présentent une hauteur de saille h₁ supérieure à la hauteur de saille h₂ des portions externes 222 des contacts de données 220. En d'autres termes, les valeurs des hauteurs de saille h₁, h₂ sont inversement proportionnelles aux valeurs des épaisseurs e₁, e₂ des moyens de retenues 16, 17 respectivement.

Par exemple, les première et deuxième épaisseurs e₁, e₂ sont déterminées de manière à ce que les portions externes 212 des contacts de puissance 210 présentent une hauteur de saille h₁ supérieure de 1 à 3mm, préférentiellement 2mm, à la hauteur de saille h₂ des portions externes 222 des contacts de données 220.

Par ailleurs, selon ce mode de réalisation et en relation avec la figure 2 illustrant les contacts électriques, le support de contacts électriques 1 comprend un nombre identique de moyens de retenue 16, 17 que de contacts de puissance 210 et de données 220 respectivement, c'est-à-dire deux premiers moyens de retenue 16 et quatorze deuxièmes moyens de retenue 17 de manière à coopérer avec les deux contacts de puissance 210 et les quatorze contacts de données 220.

Les premiers moyens de retenue 16 sont associés aux lumières 12 situées à chaque extrémité longitudinale du support de contacts électriques 1 et les deuxièmes moyens de retenue 17 sont associés aux lumières 12 situées entre les deux lumières 12 d'extrémités. En d'autre terme, les première et seizième lumières 12 sont respectivement associées à un premier moyen de retenue 16 et les deuxième à quinzième lumières 12 sont respectivement associées à un deuxième moyen de retenue 17. Ainsi, les contacts de puissance 210 sont disposés à chaque extrémité longitudinale du support 1 de sorte à assurer, de manière optimale, la connexion des signaux de puissance avant la connexion des signaux de données.

Par ailleurs, chaque moyen de retenue 16, 17 est situé à une extrémité longitudinale de la lumière 12 à laquelle il est associé. Plus précisément, les moyens de retenue 16, 17 sont situés à l'extrémité opposée aux moyens de fixation 11 de sorte que les moyens de retenue 16, 17 retiennent les extrémités longitudinales 213, 223 opposée aux extrémités de fixation 211, 221 des contacts électriques 210, 220 respectivement, tel qu'illustré sur les figures 3 et 5.

Une telle configuration permet de s'assurer que les portions externes des contacts électriques ne se délogent pas des lumières de sorte à s'assurer de l'intégrité à long terme du connecteur électrique.

Par ailleurs, le support de contacts électriques 1 comprend une pluralité de butées 18 situées sous la première face 100 et disposées entre chaque lumière 12. Chaque butée 18 se présente sous la forme d'une plaque faisant saillie parallèlement au plan de symétrie, c'est-à-dire verticalement.

De tells butées permettent de faciliter l'assemblage du connecteur électrique 3 en guidant le passage et le positionnement des portions externes 212, 222 des contacts de puissance 210 et de données 220 respectivement dans les lumières 12 du support de contacts électriques 1. Les butées permettent en outre de conserver un écart prédéterminé entre chaque contact électrique avoisinant même lorsque ceux-ci sont enfoncés vers l'intérieur du connecteur électrique.

La **figure 6** illustre un exemple de socle d'accueil 4 comprenant un connecteur électrique conforme à un mode de réalisation de la technique proposée.

Le socle d'accueil 4 est destiné à recevoir un terminal de paiement électronique mobile (non représenté) et est configuré pour fournir de l'énergie électrique au terminal de paiement, par le biais de contacts de puissance 210, et d'échanger des données avec le terminal de paiement, par le biais de contacts de données 220.

Tel qu'illustré, le socle d'accueil 4 comprend un boîtier de protection présentant une face de réception 40 d'un terminal de paiement électronique mobile sur laquelle les contacts de puissance 210 et de données 220 sont disposés, via le connecteur 3 décrit précédemment.

Plus précisément, la face de réception 40 présente un logement, de forme complémentaire à la première face 100 du support de contacts électriques 1, orienté transversalement à l'axe longitudinal Z du socle d'accueil 4.

Le logement est configuré pour accueillir la première face 100, dite face externe, d'un support de contacts électrique 1 conforme à la technique proposée, c'est-à-dire la face sur laquelle les contacts de puissance 210 et de données 220 font saillie. Comme déjà indiqué ci-dessus, la deuxième face 110 du support de contacts électriques 1 n'est pas apparente lorsque le connecteur 3 est monté dans le socle d'accueil 4.

Par ailleurs, tel qu'illustré, les contacts de puissance 210 présentent une hauteur de saillie supérieure à la hauteur de saillie des contacts de données 220. Une telle configuration est obtenue par la mise en oeuvre de moyens de retenue (non visibles) décrits ci-dessus et ménagés dans le support de contacts électrique 1 lui-même. Plus précisément, les moyens de retenue sont configurés pour porter une portion interne de chaque contact électrique 210, 220 de manière à obtenir des hauteurs de saille différentes tout en mettant en oeuvre des contacts électriques de structure identique.

Lorsque le support de contacts électrique 1 est correctement assemblé avec le socle d'accueil 4, par le biais de moyen de solidarisation, la première face 100 du support de contacts électrique 1 affleure avec la surface de la face de réception 40 du socle d'accueil 4 de sorte que la première face 100 forme partiellement la surface extérieure du socle d'accueil 4.

Une telle configuration permet de simplifier le positionnement, notamment le coulissement, du terminal mobile sur le socle d'accueil.

Le positionnement du terminal mobile sur le socle d'accueil 4 est en outre amélioré par le mise en oeuvre d'une saillie de guidage 13 disposée parmi les contacts de puissance 210 et de données 220, et destinée à coopérer avec des moyens complémentaires sur le terminal mobile.

La **figure 7** est une coupe transversale d'un connecteur électrique 3' formé par l'assemblage d'une pluralité de contacts électriques 200' identiques (formés par exemple par des lames métalliques souples identiques), dans un support de contacts électriques 1' selon un autre exemple de la technique proposée illustrant une variante de réalisation des moyens de retenue des contacts de puissance et de données.

Cet exemple d'un support de contacts électriques se distingue du premier mode de réalisation par la localisation des moyens de retenue des contacts de puissance et de données.

Plus précisément, chaque moyen de retenue est situé à l'extrémité longitudinale des lumières 12 qui est située au plus proche des moyens de fixation 11 de sorte à retenir une portion intermédiaire, formant portion interne, située entre la portion de fixation et la portion externe de chaque contact électrique 210', 220'.

Une telle localisation des moyens de retenue permet de minimiser l'encombrement d'un support de contacts électriques 1', par exemple, en réduisant la longueur des contacts électriques.

Comme pour le premier mode de réalisation, les premiers moyens de retenue (non visibles) des contacts de puissance 210' présentent une première épaisseur et les deuxième moyens de retenue 17' des contacts de données 220' présentent une deuxième épaisseur supérieure à la première épaisseur de sorte que les portions externes 212' des contacts de puissance 210' présentent une hauteur de saille supérieure à la hauteur de saillie des portions externes 222' des contacts de données 220'.

Tel qu'illustré sur la figure 7, seul un deuxième moyen de retenue 17', configuré pour exercer un effort de sollicitation sur la portion interne 223' située entre la portion de fixation 221' et la portion externe 222' d'un contact de données 220', est visible.

Les premiers moyens de retenue (non visibles) des contacts de puissance 210' et les deuxièmes moyens de retenue 17' des contacts de données 220' sont donc ménagés dans l'épaisseur de la première face 100 et sont situés entre les lumières 12 et les moyens de fixation 11.

Cet exemple permet notamment d'utiliser des contacts de puissance et de données moins longs que dans le premier mode de réalisation, du fait de la localisation des moyens de retenue de « l'autre côté » des lumières par rapport au premier mode de réalisation. En effet, selon cet exemple, il n'est plus nécessaire que les contacts présentent une extrémité destinée à être maintenue dans le connecteur dans le prolongement de la portion externe 222'.

### 5.3. Autres caractéristiques et modes de réalisation

Dans les modes de réalisation décrits, les différences de hauteurs de saillie h₁, h₂ des portions externes 212, 222 des contacts respectifs de puissance 210 et de données 220 sont donc obtenues lors de l'assemblage du connecteur électrique 3, c'est-à-dire lorsque les contacts sont insérés assemblés avec le support, comme décrit ci-après.

Selon les différents modes de réalisation décrits, les contacts de puissance 210 et de données 210, qui sont des contacts électriques 200 identiques, sont insérés dans le support de contacts électriques 1 par le biais des ouvertures 14. A ce stade, les portions externes 212, 222 des contacts de puissance 210 et de données 210 sont alignées.

Lorsque les portions de fixation 211, 221 des contacts respectifs de puissance 210 et de données 220 sont rabattues vers les moyens de fixation 11 du support de contacts électriques, les portions externes 212, 222 des contacts respectifs de puissance 210 et de données 220 s'introduisent progressivement dans les lumières 12 du support de contacts électriques 1.

Selon le premier mode de réalisation décrit, lors de l'introduction progressive des portions externes 212, 222 dans les lumières 12, les portions internes 213, 223 des contacts respectifs de puissance 210 et de données 220 se plaquent également progressivement contre les moyens de retenue respectifs 16, 17. Ainsi, les portions externes 212, 222 des contacts respectifs de puissance 210 et de données 220 tendent progressivement vers leur hauteur de saillie h₁, h₂ respective.

Puis, lorsque les portions de fixation 211, 221 des contacts respectifs de puissance 210 et de données 220 sont plaquées par les moyens de fixation 11 du support de contacts électriques 1, les portions externes 212, 222 des contacts respectifs de puissance 210 et de données 220 présentent une hauteur de saillie respective h₁, h₂ prédéterminée.

Finalement, la solidarisation des portions de fixation 211, 221 des contacts respectifs de puissance 210 et de données 220 aux moyens de fixation 11 du support de contacts électriques 1 permet de maintenir les portions externes 212, 222 des contacts respectifs de puissance 210 et de données 220 aux hauteurs de saillie h₁, h₂ prédéterminées.

Dans un connecteur électrique conforme aux modes de réalisation décrits, lorsqu'un effort de sollicitation est appliqué sur la portion externe d'un contact électrique (de manière à rendre sa hauteur de saillie sensiblement nulle, voire nulle), la portion interne de ce contact électrique se désolidarise du moyen de retenue associé. Un tel effort de sollicitation peut être apporté par un terminal de paiement électronique mobile lors de son positionnement sur le socle d'accueil comprenant un connecteur selon la technique proposée.

Puis, lorsque la pression extérieure est relâchée, l'élasticité du contact électrique permet à la portion interne de celui-ci de revenir automatiquement en contact du moyen de retenue associé de manière à ce que la portion externe fasse saillie du support de contact, de la hauteur de saillie prédéterminée. Une telle réaction est due à la mise en oeuvre de lames métalliques souples formant les contacts de puissance et de données.

Dans les modes de réalisation décrits, le support de contacts électriques est réalisé en un matériau plastique de manière à isoler électriquement chaque contact électrique.

Dans les modes de réalisation décrits, le connecteur électrique comprend, au total, seize contacts de puissance et de données. Toutefois, la technique proposée peut être mise en oeuvre dans tout type de connecteur électrique comprenant au moins deux contacts de puissance et au moins un contact de données.

## Revendications

1. Socle d'accueil (4) d'un terminal de paiement électronique mobile comprenant un connecteur électrique (3) comprenant une pluralité (200) de contacts de puissance (210) et de données (220), de structure identique, et un support de contacts électriques (1),
ledit support de contacts électriques (1) étant **caractérisé en ce qu'**il comprend :
- des moyens de fixation (11) d'une pluralité de contacts de puissance (210) et de données (220) audit support de contacts électriques (1), et
- seize lumières (12) ménagées dans au moins une face (100) dudit support et destinées à la saillie de portions externes (212, 222) desdits contacts de puissance (210) et de données (220) respectivement,
ledit support de contacts électriques (1) comprenant des moyens de retenue (16, 17) de portions internes (213, 223) desdits contacts de puissance (210) et de données (220) respectivement, lesdits moyens de retenue (16, 17) comprenant des premiers moyens de retenue (16) présentant une première épaisseur (e₁) et des deuxième moyens de retenue (17) présentant une deuxième épaisseur (e₂) supérieure à ladite première épaisseur (e₁) de sorte à définir au moins une première hauteur de saillie (h₁) desdites portions externes (212) desdits contacts de puissance (210) au travers desdites lumières (12) et au moins une deuxième hauteur de saillie (h₂) desdites portions externes (222) desdits contacts de données (220) au travers desdites lumières (12), ladite première hauteur de saillie (h₁) étant supérieure à ladite deuxième hauteur de saillie (h₂), lesdits moyens de retenue (16, 17) étant situés, sur ladite face (100) dudit support, à une extrémité desdites lumières (12) opposée auxdits moyens de fixation (11).

2. Socle d'accueil selon la revendication 1, **caractérisé en ce que** lesdits moyens de retenue (16, 17) sont ménagés dans l'épaisseur de ladite face (100) dudit support.

3. Socle d'accueil selon la revendication 1 ou 2, **caractérisé en ce qu'**il comprend un nombre identique de moyens de retenue (16, 17) et de lumières (12).

4. Socle d'accueil selon l'une quelconque des revendications 1 à 3, **caractérisé en ce que** les moyens de retenue (17) définissant une deuxième hauteur de saillie (h₂) sont situés entre deux moyens de retenue (16) définissant une première hauteur de saillie (h₁).

5. Socle d'accueil selon l'une quelconque des revendications 1 à 4, **caractérisé en ce qu'**il est réalisé en un matériau plastique.

6. Socle d'accueil selon la revendication 1, **caractérisé en ce que** les contacts de ladite pluralité (200) sont des lames métalliques souples.

## Patentansprüche

1. Sockel zur Aufnahme (4) eines mobilen elektronischen Zahlungsendgeräts, umfassend einen elektrischen Steckverbinder (3), umfassend eine Vielzahl (200) von Stromkontakten (210) und Datenkontakten (220) mit identischer Struktur und eine Halterung für elektrische Kontakte (1), wobei die elektrische Kontakthalterung (1) **dadurch gekennzeichnet ist, dass** sie umfasst:
- Mittel zur Befestigung (11) einer Vielzahl von Stromkontakten (210) und Datenkontakten (220) an der elektrischen Kontakthalterung (1), und
- sechzehn Öffnungen (12), die auf mindestens einer Seite (100) der Halterung ausgenommen und dazu bestimmt sind, dass äußere Abschnitte (212, 222) der Stromkontakte (210) bzw. Datenkontakte (220) vorstehen,
wobei die elektrische Kontakthalter (1) Mittel zum Halten (16, 17) der inneren Abschnitte (213, 223) der Stromkontakte (210) bzw. Datenkontakte (220), wobei die Haltemittel (16, 17) erste Haltemittel (16), die eine erste Dicke (e₁) aufweisen, und zweite Haltemittel (17), die eine zweie Dicke (e₂), die größer als die erste Dicke (e₁) ist, aufweisen, umfassen, um mindestens eine erste Höhe des Vorstehens (h₁) der äußeren Abschnitte (212) der Stromkontakte (210) durch die Öffnungen (12) und mindestens eine zweite Höhe des Vorstehens (h₂) der äußeren Abschnitte (222) der Datenkontakte (220) durch die Öffnungen (12) zu definieren, wobei die erste Vorstehhöhe (h₁) größer als die zweite Vorstehhöhe (h₂) ist, wobei die Haltemittel (16, 17) auf der Seite (100) des Halters an einem Ende der Öffnungen (12), das den Befestigungsmitteln (11) gegenüberliegt, angeordnet sind.

2. Aufnahmesockel nach Anspruch 1, **dadurch gekennzeichnet, dass** die Haltemittel (16, 17) in der Dicke der Seite (100) des Halters angeordnet sind.

3. Aufnahmesockel nach Anspruch 1 oder 2, **dadurch gekennzeichnet, dass** er eine identische Anzahl von Haltemitteln (16, 17) und Öffnungen (12) umfasst.

4. Aufnahmesockel nach einem der Ansprüche 1 bis 3, **dadurch gekennzeichnet, dass** die Haltemittel (17), die eine zweite Vorstehhöhe (h₂) definieren, zwischen zwei Haltemitteln (16) angeordnet sind, die eine erste Vorstehhöhe (h₁) definieren.

5. Aufnahmesockel nach einem der Ansprüche 1 bis 4, **dadurch gekennzeichnet, dass** er aus Kunststoff hergestellt ist.

6. Aufnahmesockel nach Anspruch 1, **dadurch gekennzeichnet, dass** die Kontakte der Vielzahl (200) flexible Metallblättchen sind.

## Claims

1. Docking station (4) of a mobile electronic payment terminal comprising an electrical connector (3) comprising a plurality (200) of power (210) and data (220) contacts, of identical structure, and an electrical contact support (1), said electrical contact support (1) being **characterized in that** it comprises:
- fastening means (11) of a plurality of power (210) and data (220) contacts to said electrical contact support (1), and
- sixteen apertures (12) formed in at least one face (100) of said support and intended for the projection of external portions (212, 222) of said power (210) and data (220) contacts respectively,
said electrical contact support (1) comprising retaining means (16, 17) of internal portions (213, 223) of said power (210) and data (220) contacts respectively, said retaining means (16, 17) comprising first retaining means (16) having a first thickness (e1) and second retaining means (17) having a second thickness (e2) greater than said first thickness (e1) so as to define at least a first height of projection (h1) of said external portions (212) of said power contacts (210) through said apertures (12) and at least a second height of projection (h2) of said external portions (222) of said data contacts (220) through said apertures (12), said first projection height (h1) being greater than said second projection height (h2), said retaining means (16, 17) being located, on said face (100) of said support, at an end of said apertures (12) opposite said fastening means (11).

2. Docking station according to claim 1, **characterized in that** said retaining means (16, 17) are provided in the thickness of said face (100) of said support.

3. Docking station according to claim 1 or 2, **characterized in that** it comprises an identical number of retaining means (16, 17) and apertures (12).

4. Docking station according to any one of claims 1 to 3, **characterized in that** the retaining means (17) defining a second height of projection (h2) are located between two retaining means (16) defining a first height of projection (h1).

5. Docking station according to any one of claims 1 to 4, **characterized in that** it is made of a plastic material.

6. Docking station according to claim 1, **characterized in that** the contacts of said plurality (200) are flexible metal blades.
